# EUROPÄISCHE PATENTSCHRIFT

(11) **EP 0 157 006 B1**
(45) Veröffentlichungstag und Bekanntmachung des Hinweises auf die Patenterteilung: **01.08.1990**
(21) Anmeldenummer: 84116272.0
(22) Anmeldetag: 22.12.1984
(51) Int. Cl.: F02P 7/02

(54) **Mehrkerzige und verteilerlose Zündanlage für Brennkraftmaschinen**
Ignition device for an internal-combustion engine comprising a plurality of plugs without a distributor
Dispositif d'allumage pour moteur à combustion interne à plusieurs bougies et sans distributeur

(30) Priorität: 30.03.1984 DE 3411845
(43) Veröffentlichungstag der Anmeldung: 09.10.1985
(73) Patentinhaber: ROBERT BOSCH GMBH, 70442 Stuttgart (DE)
(72) Erfinder: Heyke, Klaus, Dr. Dipl.-Ing., D-7410 Reutlingen (DE)

(56) Entgegenhaltungen:
- DE-A- 3 108 635
- FR-A- 2 420 665
- GB-A- 1 467 262
- US-A- 4 361 129
- US-A- 4 411 247
- PATENTS ABSTRACTS OF JAPAN, Band 6, Nr. 65 (M-124)[943], 24. April 1982; & JP - A - 57 5555 (MITSUBISHI DENKI K.K.) 12-01-1982

## Beschreibung

### Stand der Technik

Die Erfindung geht aus von einer Zündanlage nach dem Oberbegriff des Hauptranspruches. Es ist (nach Figur 3 der DE-AS 23 39 784) bereits eine solche Zündanlage bekannt, bei der es jedoch vorkommen kann, daß, wenn eine der Dioden beschädigt ist und keine Sperrwirkung mehr hat, an der in Reihe dazu liegenden Zündkerze im falschen Zeitpunkt ein Zündfunke erzeugt wird, der Schaden an der Brennkraftmaschine nicht ausschließt.

Aus der DE-A-3 108 635 ist ein verteilerloses Zündsystem mit Überspannungsabsorber bekannt geworden, bei dem Zenerdioden parallel zu den Zündkerze gegen Masse geschaltet sind. Hierbei handelt es sich um ein Zweizylinder-System, bei dem zwei Zündkerzen an eine Zündspule angeschlossen sind. Die Zenerdioden sind nun zo geschaltet, daß jeweils eine Zenerdiode zusammen mit der Sekundärseite der Zündspule und der anderen Zündkerze einen Zündkreis bildet. Tritt nun bei einer Diode ein Kurzschluß auf, kann dies zur Zerstörung des Zündsystems führen. Die US-A-4,411,247 zeigt und beschreibt ebenfalls ein verteilerloses Zündsystem, wobei zwischen Zündspule und Züdkerzen Dioden angeordnet sind, so daß abhängig von der Polarität des Zündimpulses lediglich die Zündkerzen zünden, deren Diode die entsprechende Polarität aufweist.

### Vorteile der Erfindung

Bei der erfindungsgemäßen Zündanlage wird durch Anwendung der kennzeichnenden Maßnahmen des Hauptanspruches der vorerwähnte Nachteil vermieden.

### Zeichnung

Ein Ausführungsbeispiel der Erfindung ist in der Zeichnung dargestellt und in der nachfolgenden Beschreibung näher erläutert.

### Beschreibung des Ausführungsbeispieles

Die in der Zeichnung schaltungsmäßig gezeigte Zündanlage soll für eine nicht dargestellte Brennkraftmaschine eines ebenfalls nicht dargestellten Kraftfahrzeuges bestimmt sein. Diese Zündanlage wird aus einer Gleichstromquelle 1 gespeist, welche die Batterie des Kraftfahrzeuges sein kann. An der Stromquelle 1 geht von dem Minuspol eine mit Masse verbundene Leitung 2 und von dem Pluspol eine einen Betriebsschalter (Zündschalter) 3 enthaltende Versorgungsleitung 4 aus. Die Versorgungsleitung 4 führt zu einer mittleren Anzapfung 5, von der ein Primärwicklungsabschnitt 6 und ein Primärwicklungsabschnitt 7 ausgeht. Die Primärwicklungsabschnitte 6, 7 sitzen auf einem Eisenkern 8 und bilden mit einer ebenfalls auf dem Eisenkern 8 sitzenden Sekundärwicklung 9 eine Zündspule 10. Der freie Anschluß des Primärwicklungsabschnittes 6 liegt an der Anode einer Blockierdiode 11, deren Kathode an den Kollektor eines mit seinem Emitter an der Masseleitung 2 liegenden Transistors 12 angeschlossen ist. Ebenso liegt der freie Anschluß des Primärwicklungsabschnittes 7 an der Anode einer Blockierdiode 13, deren Kathode an den Kollektor eines mit seinem Emitter an der Masseleitung 2 liegenden Transistors 14 angeschlossen ist. Die Basis des Transistors 12 und die Basis des Transistors 14 erhalten abwechselnd Einschaltimpulse 15, 16.

Der eine Anschluß 17 der Sekundärwicklung 9 ist an die Anode einer Diode 18 und an die Kathode einer Diode 19 angeschlossen. Dabei hat die Kathode der Diode 18 über eine Zündkerze 20 und die Anode der Diode 19 über eine Zündkerze 21 mit der Masseleitung 2 Verbindung. Der Zündkerze 20 ist eine mit der Anode an der Masseleitung 2 liegende Diode 22 parallel geschaltet, während die Zündkerze 21 eine Diode 23 im Nebenschluß ist, die an ihrer Kathode mit der Masseleitung 2 verbunden ist. Der andere Anschluß 24 der Sekundärwicklung 9 ist sowohl an die Anode einer Diode 25 als auch an die Kathode einer Diode 26 angeschlossen. Dabei hat die Diode 25 an ihrer Kathode über eine Zündkerze 27 und die Diode 26 an ihrer Anode über eine Zündkerze 28 mit der Masseleitung 2 Verbindung. Der Zündkerze 27 ist eine mit der Anode an der Masseleitung 2 liegende Diode 29 parallel geschaltet, während die Zündkerze 28 eine Diode 30 in ihrem Nebenschluß hat, deren Kathode mit der Masseleitung 2 verbunden ist.

Die soeben beschriebene Zündanlage hat folgende Wirkungsweise:

Sobald der Betriebsschalter 3 geschlossen wird, ist die Anlage funktionsbereit. Es sei jetzt untersellt, daß jetzt der Einschaltimpuls 15 wirksam ist, woraufhin der Primärwicklungsabschnitt 6 durch den Transistor 12 ein- und ausgeschaltet wird. Das Ausschalten des Primärwicklungsabschnittes 6 soll in der Sekundärwicklung 9 einen Hochspannungsstoß zur Folge haben, bei dem der Anschluß 17 positiv und der Anschluß 24 negativ ist. Dieser Hochspannungsstoß wird an den Zündkerzen 20, 28 einen Zündfunken zur Folge haben, während eine Wirkung auf die Zündkerzen 21, 28 durch die Dioden 19, 26 blockiert wird.

Kommt dann der Einschaltimpuls 16 zur Wirkung, so wird der Primärwicklungsabschnitt 7 durch den Transistor 14 ein- und ausgeschaltet, wobei jetzt in der Sekundärwicklung 9 ein Hochspannungsstoß auftreten soll, bei dem der Anschluß 24 positiv und der Anschluß 17 negativ wird. Somit werden nun an den Zündkerzen 21, 27 Zündfunken auftreten, während durch die Dioden 18, 26 Zündfunken an den Zündkerzen 20, 28 verhindert werden.

Für den Fall, daß die Dioden 22, 23, 29, 30 nicht vorhanden wären und zum Beispiel die Diode 26 so beschädigt wäre, daß sie nicht mehr sperren könnte, könnte in den zuletzt geschlilderten Funktionsablauf auch ein Zündfunke an der Zündkerze 28 auftreten. Dieser Zündfunke würde bei einem 4-Takt-Reihenmotor mit dem Ansaughub im zugeordneten Zylinder zusammenfallen, wodurch leicht eine Explosion ausgelöst und der Brennkraftmaschine Schaden zugefügt werden könnte. Durch Anwendung der Dioden 22, 23, 29, 30 soll diese Unsicherheit beseitigt werden.

## Patentansprüche

Mehrkerzige und verteilerlose Zündanlage für Brennkraftmaschinen mit einer zu einer Zündspule gehörenden Sekundärwicklung, an deren beiden Anschlüssen die Polarität von Zündung zu Zündung wechselt und je wenigstens zwei Zündkerzen angeschlossen sind, die mit Dioden verschiedener Durchlaßrichtung in Reihe liegen, dadurch gekennzeichnet, daß den Zündkerzen (20, 21, 27, 28) zusätzliche Dioden (22, 23, 29, 30) parallel geschaltet sind, die im Vergleich zu den in Reihe liegenden Dioden (18,19, 25, 26) entgegengesetzte Durchlaßrichtung haben.

## Revendications

Installateion d'allumage à plusieurs bougies et sans distributeur pour moteurs à combustion interne comportant un enroulement secondaire, appartenant à une bobine d'allumage, aux deux raccordements duquel la polarité change, d'allumage en allumage, et au moins deux bougies d'allumage sont chaque fois raccordées en série avec des diodes présentant des sens de passage différents, caractérisé en ce que des diodes (22, 23, 29, 30) supplémentaires ayant des sens de passage opposés à ceux des diodes (18, 19, 25, 26) raccordées en série sont branchées en parallèles des bougies d'allumage (20, 21, 27, 28).

## Claims

Ignition device, having a plurality of plugs and without a distributor, for internal combustion engines having a secondary winding belonging to an ignition coil, the polarity at the two terminals of said secondary winding changing between ignitions and in each case at least two spark plugs being connected to said secondary winding, which spark plugs are connected in series to diodes with different conducting direction, characterized in that additional diodes (22, 23, 29, 30) are connected in parallel to the spark plugs (20, 21, 27, 28), which have opposite conducting direction to that of the diodes (18, 19, 25, 26) connected in series.
